# EUROPÄISCHE PATENTSCHRIFT

(11) **EP 4 017 826 B1**
(45) Veröffentlichungstag und Bekanntmachung des Hinweises auf die Patenterteilung: **16.10.2024**
(21) Anmeldenummer: 20764580.5
(22) Anmeldetag: 10.08.2020
(51) Int. Cl.: B66C 13/16, B66C 13/38, B66C 15/00

(54) **STEUEREINHEIT UND VERFAHREN ZUM BETRIEB EINES FÖRDERMITTELS**
CONTROL UNIT AND METHOD FOR OPERATING A CONVEYING MEANS
UNITÉ DE COMMANDE ET PROCÉDÉ D'ACTIONNEMENT D'UN MOYEN DE TRANSPORT

(30) Priorität: 23.08.2019 DE 102019122703
(43) Veröffentlichungstag der Anmeldung: 29.06.2022
(73) Patentinhaber: Johannes Hübner Fabrik Elektrischer Maschinen GmbH, 35394 Gießen (DE)
(72) Erfinder: BLANK, Thomas, 51580 Reichshof (DE); MARTIS, Manfred, 35584 Wetzlar (DE)
(74) Vertreter: advotec.
(86) Internationale Anmeldenummer: PCT/EP2020/072350
(87) Internationale Veröffentlichungsnummer: WO 2021/037530

(56) Entgegenhaltungen:
- DD-A1- 145 523
- US-A- 3 886 417
- US-A- 5 625 262

## Beschreibung

Die Erfindung betrifft eine Steuereinheit für ein Fördermittel sowie ein Verfahren zum Betrieb eines Fördermittels insbesondere Hebezeug, Kran, Stetigförderer oder dergleichen, wobei das Fördermittel eine Antriebseinheit und eine Steuereinheit zur Steuerung der Antriebseinheit umfasst, wobei die Antriebseinheit zumindest zwei Antriebe umfasst, wobei die Antriebe mittels einer Steuervorrichtung der Steuereinheit gesteuert werden, wobei jeweils Drehgeber der Steuereinheit mit den Antrieben jeweils zugeordneten Wellen der Antriebseinheit des Fördermittels verbunden sind und eine Rotation der Wellen erfassen, wobei mittels einer Gebereinrichtung des jeweiligen Drehgebers ein Drehwinkelsignal und/oder ein Drehzahlsignal an die Steuervorrichtung zur Steuerung der Antriebe übermittelt wird.

Derartige Steuereinheiten und Verfahren sind aus dem Stand der Technik hinreichend bekannt und werden im Wesentlichen zur Positions- und Drehzahlerfassung einer Welle verwendet. Ein Drehgeber einer Steuereinheit umfasst zumindest eine an eine Maschine koppelbare Welle beziehungsweise ist unmittelbar auf einer Welle der Maschine angeordnet. Weiter umfasst der Drehgeber eine mechanische, optische oder magnetische Gebereinrichtung beziehungsweise Erfassungseinrichtung. Die Gebereinrichtung kann beispielsweise einen Inkrementalgeber oder einen Absolutgeber ausbilden. In einer mechanischen Ausführung kann die Gebereinrichtung ein Schalter oder ein Zählwerk sein. Die Gebereinrichtung kann für eine Umdrehung der Welle Signale, wie beispielsweise ein Drehwinkelsignal oder ein Drehzahlsignal, gewinnen. Aus diesen Signalen ist dann beispielsweise mittels einer Steuervorrichtung der Steuereinheit, mit der der Drehgeber über eine Signalleitung verbunden ist, eine Drehwinkellage der Welle beziehungsweise eine Drehzahl der Welle bestimmbar.

Drehgeber werden unter anderem auch in oder an Fördermitteln, wie Hebezeugen mit Seilzügen, Kran, Ladebaum, Laufkatze, Winde oder dergleichen sowie Transportbändern, verwendet und sind im Betrieb großen Belastungen ausgesetzt. Ein Gehäuse eines Drehgebers ist daher regelmäßig aus Metall ausgebildet, sodass der Drehgeber vergleichsweise widerstandsfähig gegenüber mechanischen und thermischen Einwirkungen ist. Zur Übermittlung eines Signals der Gebereinrichtung zu einer Steuervorrichtung eines Fördermittels verfügt der Drehgeber gegebenenfalls über eine Signalausgabeeinrichtung, die das Signal für eine Übertragung zur Steuervorrichtung aufbereitet, was insbesondere bei einer Verwendung von Lichtwellenleitern erforderlich ist.

Drehgeber an Fördermitteln dienen primär zur Gewinnung eines bestimmten Betriebsparameters des Fördermittels, wie beispielsweise einer Drehzahl einer Seiltrommel oder eines Motors beziehungsweise Elektromotors zum Antrieb der Seiltrommel. So sind Fördermittel bekannt, bei denen eine Antriebseinheit mit Seilen zum Anheben einer Traglast, Seiltrommeln, Elektromotoren und einem dazwischengeschalteten Getriebe ausgebildet ist. An einer Welle eines Elektromotors und/oder einer Welle der Seiltrommel kann dann jeweils ein Drehgeber angeordnet sein, der ein Drehwinkelsignal und/oder ein Drehzahlsignal an die Steuervorrichtung des Fördermittels zur Steuerung des zugehörigen Elektromotors übermittelt. Fördermittel verfügen regelmäßig auch über mehrere, derartige Antriebe bzw. Elektromotore, sodass dann eine Anzahl Drehgeber an dem Hebezeug verbaut sind. Die Steuervorrichtung bildet dann zusammen mit den Drehgebern eine Steuereinheit aus, die die Antriebseinheit in Abhängigkeit einer zu fördernden Traglast regelt. Die Steuervorrichtung erhält dabei von den jeweiligen Drehgebern eine Information zu einer Drehzahl der jeweiligen Antriebe bzw. einer Welle eines mit einem Elektromotor angetriebenen Antriebstrangs. Bei beispielsweise einer hohen Traglast regelt die Steuervorrichtung dann eine Motordrehzahl des jeweiligen Elektromotors derart, dass eine bestimmte Geschwindigkeit beim Heben oder Senken einer Traglast bzw. eine Drehzahl an einer Seiltrommel nicht überschritten wird. Ist eine Traglast vergleichsweise klein, beispielsweise ein leerer Container, kann die Traglast mit einer höheren Geschwindigkeit, das heißt, mit einer höheren Motordrehzahl des Antriebs, angehoben werden. Die Regelung der jeweiligen Elektromotoren in Abhängigkeit der jeweiligen Drehzahl erfolgt stets für jeden Antrieb getrennt voneinander. Demzufolge wird durch die Regelung der Antriebseinheit mit der Steuervorrichtung stets versucht, eine Leistung der Antriebseinheit an eine Traglast so weit anzupassen, dass eine möglichst schnelle Förderung der Traglast mit dem Fördermittel bzw. Hebezeug möglich wird. Neben einer derartigen Regelung von Antrieben an Hebezeugen kann eine Steuereinheit auch an anderen Fördermitteln, wie beispielsweise einem Stetigförderer bzw. Bandförderer vorgesehen sein. Auch hier sind regelmäßig eine Mehrzahl von Antrieben zum Transport einer Last bzw. Arbeitslast im Einsatz.

Bei den aus dem Stand der Technik bekannten Hebezeugen ist die Steuervorrichtung regelmäßig in einem Schaltschrank des Fördermittels angeordnet und kann als speicherprogrammierbare Steuerung (SPS) ausgebildet sein, wobei dann eine Programmierung der Steuervorrichtung über eine externe Programmiervorrichtung, wie beispielsweise einem standardisierten Computer, erfolgen kann. In der speicherprogrammierbaren Steuerung beziehungsweise Steuervorrichtung ist dann eine Verarbeitungseinrichtung integriert, die ein Drehwinkelsignal und/oder ein Drehzahlsignal von Drehgebern des Fördermittels weiterverarbeitet und so umwandelt, dass eine drehzahlabhängige Steuerung der Antriebe durch die Steuervorrichtung möglich ist. Nachteilig ist hier, dass stets eine individuelle Programmierung der speicherprogrammierbaren Steuerung erforderlich ist. Diese Programmierung der Steuervorrichtung erfordert stets auch eine Berücksichtigung geltender Sicherheitsvorschriften, sodass auch immer eine individuelle sicherheitstechnische Überprüfung der so ausgebildeten Steuervorrichtung erforderlich ist. Weiter ist eine Fördergeschwindigkeit durch die Regelung der einzelnen Antriebe mit der speicherprogrammierbaren Steuerung bzw. Steuervorrichtung begrenzt.

Die US 3 886 417 A zeigt ein Verfahren zum Betrieb eines Fördermittels, wobei das Fördermittel eine Antriebseinheit und eine Steuereinheit zur Steuerung der Antriebseinheit umfasst, wobei die Antriebseinheit vier Antriebe und die Steuereinheit vier Steuervorrichtungen umfasst, wobei jedem Antrieb der Antriebe eine eigene Steuervorrichtung der Steuervorrichtungen zugeordnet ist, mittels welcher der Antrieb gesteuert wird, wobei jeweils Drehgeber der Steuereinheit mit den Antrieben jeweils zugeordneten Wellen der Antriebseinheit des Fördermittels verbunden sind und eine Rotation der Wellen erfassen, wobei mittels einer Gebereinrichtung des jeweiligen Drehgebers ein Drehwinkelsignal und/oder ein Drehzahlsignal an die jeweilige Steuervorrichtung zur Steuerung des jeweiligen Antriebs übermittelt wird, wobei die jeweilige Steuervorrichtung die jeweilige Drehzahl der jeweiligen Welle bestimmt und mit einer Referenzdrehzahl vergleicht, wobei die jeweilige Steuervorrichtung den jeweiligen Antrieb in Abhängigkeit des Vergleichs steuert. Der vorliegenden Erfindung liegt daher die Aufgabe zugrunde, ein Verfahren zum Betrieb eines Fördermittels und eine Steuereinheit sowie ein Fördermittel vorzuschlagen, mit dem bzw. der das Fördermittel effizienter betrieben werden kann.

Diese Aufgabe wird durch ein Verfahren mit den Merkmalen des Anspruchs 1, eine Steuereinheit mit den Merkmalen des Anspruchs 16 und ein Fördermittel mit den Merkmalen des Anspruchs 20 gelöst.

Bei dem erfindungsgemäßen Verfahren zum Betrieb eines Fördermittels, insbesondere Hebezeug, Kran, Stetigförderer oder dergleichen, umfasst das Fördermittel eine Antriebseinheit und eine Steuereinheit zur Steuerung der Antriebseinheit, wobei die Antriebseinheit zumindest zwei Antriebe umfasst, wobei die Antriebe mittels einer Steuervorrichtung der Steuereinheit gesteuert werden, wobei jeweils ein Drehgeber der Steuereinheit mit den Antrieben jeweils zugeordneten Wellen der Antriebseinheit des Fördermittels verbunden sind und eine Rotation der Wellen erfassen, wobei mittels einer Gebereinrichtung des jeweiligen Drehgebers ein Drehwinkelsignal und/oder ein Drehzahlsignal an die Steuervorrichtung zur Steuerung der Antriebe übermittelt wird, wobei die Steuervorrichtung die jeweilige Drehzahl der Wellen bestimmt und mit einer Referenzdrehzahl vergleicht, wobei die Steuervorrichtung die Antriebe in Abhängigkeit des Vergleichs steuert.

Bei dem erfindungsgemäßen Verfahren ist demnach an jedem der Antriebe bzw. an jedem Antriebsstrang mit einer oder mehreren Wellen an zumindest einer der Wellen zumindest ein Drehgeber vorgesehen, der zur Bestimmung einer Drehzahl der Welle des Antriebsstrangs, und damit des Antriebs verwendet wird. Der jeweilige Drehgeber übermittelt das Drehwinkelsignal und/oder das Drehzahlsignal der Gebereinrichtung des Drehgebers an die Steuervorrichtung. Der Drehgeber kann dabei das Drehwinkelsignal und/oder das Drehzahlsignal selbst verarbeiten und auch einen Drehzahlwert, oder einen Wert der eine Drehzahlinformation enthält, an die Steuervorrichtung übermitteln. Die Steuervorrichtung kann dann die jeweilige Drehzahl der Wellen und damit der einzelnen Antriebe bestimmen. Die Steuervorrichtung vergleicht weiter die jeweiligen Drehzahlen der Wellen bzw. Antriebe und vergleicht diese mit einer Referenzdrehzahl. Die Steuervorrichtung kann folglich jeweils eine Differenzdrehzahl für eine Drehzahl jeden Antriebs mit Bezug auf die Referenzdrehzahl ermitteln. Die Steuervorrichtung steuert dann die jeweiligen Antriebe in Abhängigkeit des Vergleichs von ermittelter Drehzahl des Antriebs bzw. der Welle und der Referenzdrehzahl. So ist es möglich alle Antriebe der Antriebseinheit nach der Referenzdrehzahl zu synchronisieren. Eine mögliche Drehzahldifferenz zwischen den Antrieben, die bei einer Einzelregelung der Antriebe jeweils nach den Drehzahlen der zugeordneten Drehgeber auftreten kann, wird so vermieden. Insgesamt kann dann auch eine höhere Fördergeschwindigkeit erzielt werden, da nicht mehr der Antrieb mit der geringsten Drehzahl innerhalb der Antriebseinheit eine maximale Fördergeschwindigkeit bestimmt. Die Referenzdrehzahl kann beispielsweise an dem Antrieb mit der höchsten Drehzahl orientiert sein, sodass eine Anpassung der Drehzahlen der übrigen Antriebe mittels der Steuervorrichtung an der höchsten, möglichen Drehzahl erfolgt.

Folglich kann die Steuervorrichtung die Referenzdrehzahl entsprechend einem Drehwinkelsignal und/oder einem Drehzahlsignal eines der Drehgeber bestimmen, wobei die Steuervorrichtung die Antriebe jeweils nach der Referenzdrehzahl regeln kann. Die Steuervorrichtung kann dann alle Drehzahlen der Wellen bzw. Antriebsstränge über die jeweils zugeordneten Drehgeber zeitgleich erfassen und beispielsweise die höchste Drehzahl als Referenzdrehzahl festlegen, nach der die Drehzahlen der übrigen Antriebe jeweils geregelt werden. Im Ergebnis können alle Antriebe mit einer weitestgehend übereinstimmenden, synchronisierten Drehzahl betrieben werden. Auch ist es dann möglich einen eventuellen Schlupf der Antriebseinheit zwischen den Antrieben, welcher zu Leistungsverlusten führen kann, zu vermeiden.

Vorteilhaft ist es, wenn die Steuervorrichtung die jeweilige Beschleunigung der Wellen bestimmen und mit einer Referenzbeschleunigen vergleichen kann, wobei die Steuervorrichtung die Antriebe jeweils nach der Referenzbeschleunigung regeln kann. Die Steuervorrichtung kann die Beschleunigung anhand eines Drehwinkelsignals und/oder eines Drehzahlsignals in Verbindung mit einem Zeitabschnitt bestimmen bzw. regeln. So ist es dann auch möglich die Beschleunigung der jeweiligen Wellen der Antriebe bzw. die Antriebe nach der Referenzbeschleunigung zu regeln. Auch hier kann die Steuervorrichtung die Referenzbeschleunigung nach einer der gemessenen Beschleunigungen der Wellen festlegen bzw. auswählen. Durch die Regelung der Antriebe nach der Referenzbeschleunigung wird es möglich die Drehzahlen der Antriebe bzw. Wellen noch genauer zu synchronisieren.

Besonders vorteilhaft ist es, wenn die Steuervorrichtung Lastsignale von jeweils den Antrieben zugeordneten Lastsensoren einer Sensorvorrichtung der Steuereinheit erfassen kann und mit einer Referenzlast vergleichen kann, wobei die Steuervorrichtung die Antriebe jeweils nach der Referenzlast regeln kann. Jedem Antrieb bzw. Antriebsstrang kann ein Lastsensor zugeordnet sein, der für diesen Antrieb bzw. die zugehörige Welle eine Arbeitslast ermittelt und ein Lastsignal an die Steuervorrichtung übermittelt. Die Steuervorrichtung kann hier die jeweiligen Lastsignale miteinander vergleichen und in einem Verhältnis zu einer Referenzlast setzen. Eines der Lastsignale kann auch hier die Referenzlast sein. Die Regelung aller Antriebe kann dann von der Steuervorrichtung nach der Referenzlast erfolgen, beispielsweise durch eine Drehzahlanpassung des jeweiligen Antriebs.

In der Steuervorrichtung kann eine Bereichsvorgabe einer Drehzahl, einer Beschleunigung und/oder einer Last gespeichert werden, wobei die Referenzdrehzahl, die Referenzbeschleunigung und/oder die Referenzlast durch die Bereichsvorgabe jeweils begrenzt werden kann. Dann ist es auch nicht mehr erforderlich, dass die Steuervorrichtung eine Drehzahl, eine Beschleunigung und/oder eine Last, die über einen Drehgeber und/oder einen Lastsensor eines Antriebs bzw. Antriebsstrangs ermittelt wurde, als Referenzdrehzahl, Referenzbeschleunigung und/oder Referenzlast zur Regelung der Antriebe herangezogen wird. Die Bereichsvorgabe kann beispielsweise in der Steuervorrichtung gespeichert sein, sodass während eines Betriebs des Fördermittels sämtliche Antriebe hinsichtlich ihrer Drehzahl, Beschleunigung und/oder Last im Rahmen der Bereichsvorgabe geregelt werden können. Gleichwohl ist auch hier eine Synchronisierung der jeweiligen Antriebe möglich, da die Bereichsvorgabe bzw. ein Bereich innerhalb dessen die Antriebe synchronisiert werden, hinreichend eng ausgewählt werden kann.

Mittels der Drehgeber können die Lastsignale von den Antrieben zugeordneten Lastsensoren erfasst werden, wobei die Drehgeber jeweils in Abhängigkeit des Drehwinkelsignals und/oder des Drehzahlsignals und des Lastsignals eine lastabhängige Größe bestimmen und an die Steuervorrichtung zur Steuerung der Antriebe übermitteln können. Demnach kann die sonst innerhalb der Steuervorrichtung vorgesehene Zusammenführung des Drehwinkelsignals und/oder des Drehzahlsignals der Gebereinrichtung des Drehgebers mit dem Lastsignal des Lastsensors in den Drehgeber verlagert werden. Folglich empfängt jeder der Drehgeber das Lastsignal des jeweils zugeordneten Lastsensors und verarbeitet dieses mittels Datenverarbeitung zusammen mit dem Drehwinkelsignal und/oder dem Drehzahlsignal des jeweiligen Drehgebers zu der lastabhängigen Größe, die dann an die Steuervorrichtung übermittelt werden kann. Die lastabhängige Größe kann dann von der Steuervorrichtung direkt zur Steuerung der jeweiligen Antriebe weiterverarbeitet werden, ohne, dass eine besondere individuelle Programmierung der Steuervorrichtung zur Zusammenführung der betreffenden Signale erforderlich wäre. Bei den am Fördermittel verbauten Drehgebern kann es sich dann auch um standardisierte Drehgeber handeln, die hinsichtlich einer Signalverarbeitung bzw. Programmierung lediglich einer einmaligen sicherheitstechnischen Überprüfung bedürfen. Eine Programmierung einer speicherprogrammierbaren Steuerung der Steuervorrichtung kann so mit einem wesentlich geringeren Aufwand ausgeführt werden. Auch wird durch die Signalverarbeitung im jeweiligen Drehgeber insgesamt eine schnellere Verarbeitungsgeschwindigkeit der Steuereinheit erzielt, da die Steuervorrichtung nicht mehr diese Signalverarbeitung durchführen muss. Die lastabhängige Größe kann ebenfalls als ein Signal an die Steuervorrichtung von dem jeweiligen Drehgeber übermittelt werden, wobei das Signal sich dann von dem Drehwinkelsignal und/oder dem Drehzahlsignal dahingehend unterscheidet, dass eine die Arbeitslast unmittelbar betreffende Information in dem Signal enthalten ist.

Die Steuervorrichtung kann eine Drehzahl der Antriebe begrenzen oder die Antriebe bei Überschreiten einer Last abschalten. So kann dann sichergestellt werden, dass eine maximal zulässige Drehzahl, beispielsweise eine Grenzdrehzahl, für eine zu fördernde Arbeitslast an dem Fördermittel nicht überschritten wird. Auch kann dann keine für das Fördermittel zu große Arbeitslast mit dem Fördermittel gefördert werden.

Mittels einer Mehrzahl von jeweils einem Antrieb zugeordneten Lastsensoren können Lastsignale für einen Arbeitspunkt, eine Seillast und/oder eine Windlast erfasst werden. Diese Lastsensoren können beispielsweise an einer Seiltrommel eines Hebezeuges angebracht sein oder auch eine Windgeschwindigkeit messen, aus der die Windlast abgeleitet werden kann. Weiter können mit den Lastsensoren auch Lastfälle gemessen werden, die mechanische Störungen, beispielsweise einen Bruch einer Welle, oder eine Bewegung eines Auslegers des Hebezeugs betreffen. So ist es möglich, dass an einem Hebezeug bzw. Fördermittel eine Vielzahl von Lastsensoren zur Messung unterschiedlichster Lastfälle angeordnet sein kann.

Als ein Lastsensor kann ein Lastenmessbolzen oder eine Lastmesszelle verwendet werden. Verfügt die Antriebseinheit bzw. die Antriebe beispielsweise über Seile, können je Seil zwei Lastsignale erfasst werden, um eine Redundanz der Lastsensoren zu erreichen.

Besonders vorteilhaft ist es, wenn mittels einer Sicherheitseinrichtung des jeweiligen Drehgebers von den Antrieben zugeordneten Lastsensoren ein Lastsignal erfasst wird, wobei die Sicherheitseinrichtung in Abhängigkeit des Drehwinkelsignals und/oder des Drehzahlsignals und des Lastsignals eine lastabhängige maximale Grenzdrehzahl bestimmen und an die Steuervorrichtung zur Steuerung der Antriebe übermitteln kann. Dadurch, dass die jeweilige Grenzdrehzahl durch die Sicherheitseinrichtung des Drehgebers berechnet wird, wird ein Programmieraufwand sowie eine Fehleranfälligkeit der Steuervorrichtung wesentlich verringert. Die Steuervorrichtung kann dann beispielsweise einen Wert für eine maximale Grenzdrehzahl direkt von dem Drehgeber übernehmen und zur Steuerung der Antriebe weiterverarbeiten. Auch ein Aufwand einer Inbetriebnahme eines Fördermittels kann wesentlich dadurch verringert werden, dass die Steuervorrichtung nicht mehr an bestimmte Arten von Drehwinkeln beziehungsweise Drehzahlsignalen sowie Lastsignalen angepasst und sicherheitstechnisch zertifiziert werden muss, da die Drehgeber bereits diese Signale verarbeiten können. Die Drehgeber können demnach jeweils ein in sich geschlossenes Drehgebersystem sein, welches lediglich einer einmaligen sicherheitstechnischen Prüfung bedarf.

Die Sicherheitseinrichtung kann aus dem Drehwinkelsignal und/oder dem Drehzahlsignal und dem Lastsignal eine Funktion der Grenzdrehzahl bestimmen. Die mathematische Regelfunktion der Grenzdrehzahl kann beispielsweise an eine leistungsspezifische Kennlinie eines Elektromotors des Antriebs angepasst sein. Die Grenzdrehzahl wird dann stufenlos und stets an eine mögliche maximale Leistung des Elektromotors angepasst bestimmbar. Dadurch kann beispielsweise eine Fördergeschwindigkeit des Antriebs bzw. der Antriebseinheit vorteilhaft erhöht werden.

Die Sicherheitseinrichtung kann ein Lastsignal eines Lastsensors unter Berücksichtigung einer Beschleunigung einer Arbeitslast an dem Fördermittel korrigieren. Die Sicherheitseinrichtung kann demnach die Beschleunigung beispielsweise eines Seils, welches durch sein Eigengewicht zur Bestimmung der Grenzdrehzahl relevant sein kann, und die Beschleunigung der Arbeitslast beim Heben oder Senken der Arbeitslast mittels des Antriebs berücksichtigen. Die Sicherheitseinrichtung kann dann auch eine Nettolast und/oder eine Bruttolast bestimmen. Weiter kann vorgesehen sein, dass die Sicherheitseinrichtung aus Einzellastwerten Summen und Differenzen errechnet.

Die Sicherheitseinrichtung kann aus Lastsignalen eine Exzentrizität einer Arbeitslast bzw. Traglast an einem Hebezeug bestimmen. Wenn beispielsweise mehrere Lastsensoren vorgesehen sind, oder die Antriebseinheit über mehrere Seile zum Anheben einer Traglast verfügt, kann eine Verteilung der Last auf die Seile beziehungsweise Lastsensoren bestimmt werden. Je nach Beschaffenheit der Traglast, beispielsweise ein Container oder ein anderer Gegenstand mit ungleichmäßiger Lastverteilung, kann an einem Seil eine größere Last gemessen werden wie an einem anderen Seil. Die Sicherheitseinrichtung kann dann diese Lastverteilung berücksichtigen und die Grenzdrehzahlen der jeweiligen Antriebe der Seile nach der größten gemessenen Last anpassen.

Die Steuervorrichtung kann der Sicherheitseinrichtung ein Statussignal zu einer Betriebsart der Antriebe übermitteln, wobei die Sicherheitseinrichtung das Statussignal bei der Bestimmung der lastabhängigen Grenzdrehzahl berücksichtigen kann. Eine Betriebsart kann beispielsweise ein Heben oder Senken einer Traglast, das Überschreiten einer Grenzlast beziehungsweise Überlast, ein Schlaffseil, eine Leerfahrt oder eine Schnellfahrt der jeweiligen Antriebe sein. Beispielsweise kann bei einer Leerfahrt eine lastabhängige Grenzdrehzahl auch vollkommen unberücksichtigt bleiben, wenn beispielsweise eine sich aus einem Seilgewicht ergebene Last sehr gering ist.

Die Sicherheitseinrichtung kann in Abhängigkeit des Drehgebersignals und/oder des Drehzahlsignals und/oder des Lastsignals ein Heben, ein Senken, eine Überlast, ein Schlaffseil oder eine Leerfahrt als eine Betriebsart des Antriebs bestimmen und an die Steuervorrichtung übermitteln. Demnach kann die Sicherheitseinrichtung auch die Betriebsart selbst ermitteln, indem die Sicherheitseinrichtung die betreffenden Signale auswertet und daraus eine mögliche Betriebsart ableitet. Dazu können bestimmte Wertebereiche oder Signalmuster in der Sichereinrichtung hinterlegt sein, die eine Bestimmung der Betriebsart durch Vergleich zulassen. Sofern die Steuervorrichtung an die Sicherheitseinrichtung eine Betriebsart übermittelt, kann in der Sicherheitseinrichtung ein Plausibilitätsvergleich erfolgen. Bei abweichenden Ergebnissen kann beispielsweise eine Abschaltung des jeweiligen Antriebs oder der gesamten Antriebseinheit durch die Steuervorrichtung durchgeführt werden.

Mittels des Drehgebers kann ein Schaltsignal eines Endschalters der Sensorvorrichtung erfasst werden, wobei der Drehgeber in Abhängigkeit des Schaltsignals eine Relativposition einer Antriebslast an dem Fördermittel bestimmen kann, wobei die Sicherheitseinrichtung das Schaltsignal bei der Bestimmung der lastabhängigen Grenzdrehzahl berücksichtigen kann. Über Endschalter kann dann so beispielsweise die Relativposition einer Laufkatze eines Auslegers eines Hebezeugs bestimmt werden. So kann dann auch festgelegt werden, dass in beispielsweise sicherheitsrelevanten Bereichen, wie Fahrwegen unterhalb des Hebezeugs oder dergleichen, die Arbeitslast bzw. Traglast mit einer geringeren Grenzdrehzahl bewegt wird. Auch kann über Endschalter eine mögliche Länge eines Seils in einer bestimmten Position des Hebezeugs ermittelt und bei der Bestimmung der Grenzdrehzahl berücksichtigt werden.

Die Sicherheitseinrichtung kann jeder Betriebsart oder Relativposition eine maximale Grenzlast zuweisen. Über die jeweilige maximale Grenzlast kann dann wiederum die davon abhängige Grenzdrehzahl bestimmt werden. Die maximale Grenzlast kann insbesondere unter Berücksichtigung von Sicherheitsaspekten festgelegt und für die jeweilige Betriebsart oder Relativposition in der Sicherheitseinrichtung gespeichert sein. Dabei kann dann auch vorgesehen sein, dass das Lastsignal eines Lastsensors bei Erreichen der jeweiligen maximalen Grenzlast unberücksichtigt bleibt.

Besonders vorteilhaft ist es, wenn mittels einer Zähleinrichtung des Drehgebers das Lastsignal erfasst wird, wobei die Zähleinrichtung die Drehwinkelsignale und/oder die Drehzahlsignale und die Lastsignale über einen Betriebszeitabschnitt speichern, einen lastabhängigen Schädigungswert bestimmen und diese an die Steuervorrichtung zur Steuerung des Antriebs übermitteln kann. Die Zähleinrichtung kann dann über den Betriebszeitabschnitt einzelne oder auch alle Signale, die Lastsignale, die Drehwinkelsignale und/oder die Drehzahlsignale speichern und diese aufsummieren. Die Zähleinrichtung kann dann eine Summenlast beziehungsweise ein Lastkollektiv ermitteln, die beziehungsweise das dann dem lastabhängigen Schädigungswert entspricht. So führt beispielsweise jedes Heben einer Traglast zu einer fortschreitenden Bauteilermüdung an dem Hebezeug, wobei bei Erreichen einer bestimmten Anzahl von Werten oder einer insgesamt bewegten Traglast Bauteile an dem Hebezeug aus sicherheitstechnischen Gründen überprüft oder erneuert werden müssen.

Die Zähleinrichtung kann aus den gespeicherten Signalen einen Zeitpunkt eines Verschleißes des Antriebs beziehungsweise auch anderer Bauteile bestimmen. Zu diesem Zeitpunkt ist dann eine Überprüfung oder eine Wartung mit gegebenenfalls Austausch von Bauteilen erforderlich. Die Zähleinrichtung kann auch das baldige Erreichen des Zeitpunkts oder den Zeitpunkt selbst signalisieren und durch die Übermittlung des Schädigungswerts an die Steuervorrichtung ein Abschalten oder einen leistungsreduzierten Betrieb des Antriebs bzw. der Antriebseinheit veranlassen.

Das Lastsignal kann auch mittels einer Auswerteeinrichtung des Drehgebers erfasst werden, wobei die Auswerteeinrichtung aus dem Lastsignal ein Gewicht einer Arbeitslast an dem Fördermittel bestimmen und an die Steuervorrichtung übermitteln kann. Die Auswerteeinrichtung kann demnach eine Nettolast dadurch bestimmen, dass Lastsignale von der Auswerteeinrichtung zum Wiegen der Arbeitslast bzw. einer Traglast verwendet werden. Es ist dann nicht mehr erforderlich, Lastsensoren, die eigens zum Wiegen der Traglast und zur Bestimmung einer Last an Bauteilen des Fördermittels dienen, zu verwenden. Insgesamt können so die sonst zum Wiegen verwendeten Lastsensoren eingespart werden.

Auch kann vorgesehen sein, dass ein weiterer Drehgeber der Steuereinheit mit einer weiteren Welle des Antriebs verbunden ist und eine Rotation der weiteren Welle erfasst, wobei dann mittels des weiteren Drehgebers die Drehzahl und/oder das Lastsignal erfasst wird, wobei der weitere Drehgeber in Abhängigkeit eines weiteren Drehwinkelsignals und/oder eines weiteren Drehzahlsignals und des Lastsignals eine weitere lastabhängige Größe bestimmen und diese dann an die Steuervorrichtung zur Steuerung des Antriebs übermitteln kann. Die Antriebseinheit kann beispielsweise mehrere Seilrollen, Elektromotoren und Getriebe umfassen, die zum Fördern einer einzelnen Arbeitslast dienen. Die Steuervorrichtung erhält dann von den jeweiligen Drehgebern eine aktuelle lastabhängige Größe, die von der Steuervorrichtung zur Steuerung der gesamten Antriebseinheit oder einzelner Motoren bzw. Antriebe der Antriebseinheit verwendet werden kann.

Die erfindungsgemäße Steuereinheit für ein Fördermittel, insbesondere Hebezeug, Kran, Stetigförderer oder dergleichen, umfasst eine Steuervorrichtung und zumindest zwei Drehgeber, wobei die Drehgeber mit jeweils Antrieben einer Antriebseinheit zugeordneten Wellen eines Fördermittels zur Erfassung einer Rotation der jeweiligen Welle verbindbar sind, wobei die Drehgeber jeweils eine Gebereinrichtung zur Ausgabe eines Drehwinkelsignals und/oder eines Drehzahlsignals an die Steuervorrichtung zur Steuerung der Antriebseinheit umfassen, wobei mittels der Steuervorrichtung die jeweilige Drehzahl der Welle bestimmbar und mit einer Referenzdrehzahl vergleichbar ist, wobei die Antriebe in Abhängigkeit des Vergleichs mittels der Steuervorrichtung steuerbar sind. Zu den Vorteilen der erfindungsgemäßen Steuereinheit wird auf die Vorteilsbeschreibung des erfindungsgemäßen Verfahrens verwiesen.

Vorteilhaft kann einer der Drehgeber die Steuervorrichtung aufweisen. Die Steuereinheit benötigt dann lediglich die eine Steuervorrichtung, die in einem der Drehgeber integriert ist. Der bzw. die übrigen Drehgeber können dann mit dem Drehgeber, der die Steuervorrichtung aufweist, direkt verbunden sein. Die Drehwinkelsignale und/oder Drehzahlsignale der übrigen Drehgeber können dann direkt an die Steuervorrichtung des einen Drehgebers übermittelt werden, wobei die Steuervorrichtung die Signale zur Steuerung der Antriebseinheit bzw. der einzelnen Antriebe weiterverarbeiten kann, ohne dass eine besondere individuelle Programmierung der Steuervorrichtung zur Zusammenführung der betreffenden Signale erforderlich wäre. Bei den an dem Fördermittel verbauten Drehgebern kann es sich dann um standardisierte Drehgeber handeln, die hinsichtlich einer Signalverarbeitung bzw. Programmierung lediglich einer einmaligen sicherheitstechnischen Überprüfung bedürfen. Eine Programmierung einer speicherprogrammierbaren Steuerung der Steuervorrichtung kann so mit einem wesentlich geringeren Aufwand ausgeführt werden. Auch wird durch die Signalverarbeitung in dem Drehgeber insgesamt eine schnellere Verarbeitungsgeschwindigkeit der Steuereinheit erzielt, da die Steuervorrichtung nicht mehr die Signalverarbeitung durchführen muss. Eine lastabhängige Größe kann ebenfalls von Lastsensoren als ein Signal an die Steuervorrichtung des einen Drehgebers übermittelt werden, wobei das Signal sich dann von dem Drehwinkelsignal und/oder dem Drehzahlsignal dahingehend unterscheidet, dass eine Arbeitsplatz unmittelbar betreffende Information in dem Signal enthalten ist. Sämtliche Drehgeber der Steuereinheit können über Feldbusschnittstellen einfach an die Steuervorrichtung für einen Datenaustausch über einen Feldbus gekoppelt werden. Prinzipiell ist es aber auch möglich die Steuervorrichtung örtlich getrennt von den Drehgebern anzuordnen.

Der Drehgeber kann auch einen Schaltausgang für Über- und/oder Unterschreiten eines parametrierbaren lastabhängigen Ausgabewertes aufweisen. Der Schaltausgang kann mit einem Sicherheits- beziehungsweise Halbleiterrelais ausgestattet sein. Der parametrierbare Ausgabewert kann ein Drehzahlwert, ein Über- oder Unterdrehzahlwert, ein Drehwinkelwert oder ein Drehzahldifferenzwert sein.

Der Drehgeber kann ein Inkrementalgeber und/oder Absolutgeber sein. Ein Inkrementalsignal kann dann beispielsweise vorteilhaft verwendet werden, wenn der Drehgeber an einem Antrieb bzw. einem Elektromotor der Antriebseinheit angeordnet ist. Ein Inkrementalsignal und/oder ein Absolutsignal kann vorteilhaft weiterverarbeitet werden, wenn der Drehgeber beispielsweise an einer Seiltrommel der Antriebseinheit angeordnet ist. Die Gebereinrichtung kann diese Signale parallel zu dem Drehwinkelsignal und/oder Drehzahlsignal bzw. der lastabhängigen Größe ausgeben. Das Absolutsignal kann ein sogenanntes Singleturn-, bezogen auf eine einzelne Drehung der Welle, oder ein Multiturn-Signal, bezogen auf eine Vielzahl von Umdrehungen der Welle, sein. Weiter kann der Drehgeber einen digitalen oder analogen Ausgang für ein Absolut- oder Inkrementalsignal aufweisen. Der analoge Ausgang kann ein Strom- oder Spannungsausgang sein.

Die Steuereinheit kann vier oder mehr Drehgeber umfassen. Beispielsweise kann die Steuereinheit aus zwei Inkrementalgebern und zwei Absolutgebern gebildet sein, die zwei Antriebsträngen zugeordnet sind bzw. an dieser angeschlossen sind. Eine Anzahl von Drehgebern kann jedoch weitaus größer sein, wenn das Fördermittel beispielsweise ein Stetigförderer, wie ein Bandförderer ist, an dem viele Antriebe verbaut sind.

Weitere vorteilhafte Ausführungsformen der Steuereinheit ergeben sich aus den Merkmalsbeschreibungen der auf den Vorrichtungsanspruch 16 rückbezogenen Unteransprüche.

Das erfindungsgemäße Fördermittel, insbesondere Hebezeug, Kran oder dergleichen, umfasst eine erfindungsgemäße Steuereinheit und eine Antriebseinheit mit zumindest zwei Elektromotoren, einem Getriebe und zwei Seiltrommeln.

Im Folgenden wird die Erfindung unter Bezugnahme auf die beigefügten Zeichnungen näher erläutert.

Es zeigen:
- **Fig. 1**: eine schematische Darstellung einer Konfiguration einer Steuereinheit nach dem Stand der Technik;
- **Fig. 2**: eine schematische Darstellung einer Konfiguration einer Steuereinheit;
- **Fig. 3**: eine vereinfachte Darstellung einer Antriebseinheit.

Die **Fig. 1** zeigt eine Steuereinheit 10 nach dem Stand der Technik zusammen mit einer Antriebseinheit 11, die einen hier nicht dargestellten Antrieb aufweist. Die Steuereinheit 10 umfasst eine Steuervorrichtung 12, eine Sensorvorrichtung 13 mit einem hier nicht dargestellten Lastsensor, eine Programmiervorrichtung 14 sowie einen Drehgeber 15. An der Steuervorrichtung 12 können noch weitere Drehgeber 15, die mit Antrieben der Antriebseinheit 11 verbunden sind angeschlossen sein. Die Steuervorrichtung 12 weist eine Verarbeitungseinrichtung 16 auf, die ein Lastsignal eines Lastsensors von der Sensorvorrichtung 13 empfangen kann. Weiter kann die Verarbeitungseinrichtung 16 ein Drehwinkelsignal und/oder ein Drehzahlsignal einer Gebereinrichtung 17 des Drehgebers 15 empfangen. Der Drehgeber 15 ist hier über eine Welle 18 an die Antriebseinheit 11 gekoppelt, die hier eine nicht dargestellte Seiltrommel und einen Elektromotor sowie ein Getriebe umfassen kann. Die Steuereinheit 10 und die Antriebseinheit 11 sind Bestandteil eines hier nicht dargestellten Hebezeugs beziehungsweise Krans.

Die Verarbeitungseinrichtung 16 berechnet aus den Lastsignalen der Sensorvorrichtung 13 und den Drehwinkelsignalen und/oder Drehzahlsignalen des Drehgebers 15 eine lastabhängige Größe, wie beispielsweise eine maximale Grenzdrehzahl, übermittelt auf deren Basis Steuersignale an die Antriebseinheit 11 und empfängt Statussignale von der Antriebseinheit 11. Die Steuervorrichtung 12 ist mittels der Programmiereinrichtung 14, die ein hier nicht näher dargestellter Computer sein kann, programmierbar. Weiter umfasst die Steuereinheit 10 hier eine Zähleinrichtung 19, die in der Verarbeitungseinrichtung 16 vorliegenden Lastsignale der Sensorvorrichtung 13 über einen Betriebszeitabschnitt summieren und so eine Summenlast bestimmen kann. Hieraus ergibt sich ein Schädigungswert, der von der Zähleinrichtung 19 an die Verarbeitungseinrichtung 16 zurück übermittelt werden kann, beispielsweise in Form eines Abschaltsignals.

Die **Fig. 2** zeigt eine Steuereinheit 20 zusammen mit einer Antriebseinheit 21 in einer vereinfachten schematischen Darstellung. Die Steuereinheit 20 umfasst hier eine Steuervorrichtung 22, eine Sensorvorrichtung 23, mit Lastsensoren 36, 37, eine Programmiervorrichtung 24 und Drehgeber 25 und 38. Die Drehgeber 25 und 38 weisen ihrerseits jeweils Gebereinrichtungen 26 bzw. 39, Sicherheitseinrichtungen 27 bzw. 40 und Zähleinrichtungen 28 bzw. 41 auf und sind jeweils über Wellen 29 bzw. 42 an Antriebe 43 und 44 der Antriebseinheit 21 gekoppelt.

Bei einem Betrieb der Antriebseinheit 21 bzw. der Antriebe 43 und 44 ermitteln der an den Antrieb 43 gekoppelte Drehgeber 25 und der an den Antrieb 44 gekoppelte Drehgeber 38 über die jeweilige Gebereinrichtung 26 bzw. 39 ein jeweiliges Drehwinkelsignal und/oder ein Drehzahlsignal und übermitteln dies an die Steuervorrichtung 22. Weiter erhält der Drehgeber 25 bzw. 38 von der Sensorvorrichtung 22 bzw. den jeweiligen Lastsensoren 36 und 37 jeweils ein Lastsignal, wobei die Sicherheitseinrichtung 27 bzw. 40 aus dem jeweiligen Drehwinkelsignal und/oder dem Drehzahlsignal und dem jeweiligen Lastsignal eine lastabhängige Größe bestimmt, beispielsweise eine maximale Grenzdrehzahl für jeden der Antriebe 43 bzw. 44, die jeweils an die Steuervorrichtung 22 zur Steuerung der Antriebseinheit 21 bzw. der Antriebe 43 und 44 übermittelt wird.

Weiter summiert die jeweilige Zähleinrichtung 28 und 41 die jeweiligen Lastsignale innerhalb eines Betriebszeitabschnitts der Antriebe 43 und 44 und übermittelt einen Schädigungswert an die Steuervorrichtung 22. Bei Erreichen eines bestimmten Schädigungswertes kann die Steuervorrichtung 22 die Antriebseinheit beispielsweise abschalten. Die Steuervorrichtung 22 ist über die Programmiervorrichtung 24 programmierbar. Auch kann die Steuervorrichtung 22 direkt von der Sensorvorrichtung 23 Lastsignale empfangen und weiterverarbeiten. Die Steuervorrichtung 22 empfängt von der Antriebseinheit 21 bzw. den Antrieben 43 und 44 Statussignale und leitet diese an die jeweiligen Drehgeber 25 und 38 weiter. Die Statussignale betreffen eine Betriebsart der Antriebe 43 und 44, wie beispielsweise ein Heben oder ein Senken einer Traglast oder ein Schlaffseil.

Die von den Drehgebern 25 und 38 an die Steuervorrichtung 22 übermittelten Drehwinkelsignale und/oder Drehzahlsignale werden von der Steuervorrichtung so weiterverarbeitet, dass für jeden der Antriebe 43 und 44 eine Drehzahl des betreffenden Antriebs 43 bzw. 44 bestimmt wird. Die Steuervorrichtung 22 vergleicht diese jeweilige Drehzahl mit einer Referenzdrehzahl, die beispielsweise in Form einer Bereichsvorgabe in der Steuervorrichtung 22 gespeichert sein kann. Weiter kann aber auch vorgesehen sein, dass eine der beiden Drehzahlen von der Steuervorrichtung 22 als die Referenzdrehzahl definiert wird. Wesentlich ist, dass die Steuervorrichtung 22 die Antriebe 43 und 44 in Abhängigkeit eines Vergleichs der jeweiligen Drehzahlen mit der Referenzdrehzahl steuert. Wenn beispielsweise mit der Steuervorrichtung 22 aus sich aus den jeweiligen Drehwinkelsignalen und/oder Drehzahlsignalen der Drehgeber 25 und 38 ergebenden Drehzahlen der Antriebe 43 bzw. 44 eine Regelung der Antriebe 43 und 44 erfolgt, kann die Steuervorrichtung 22 die dem Antrieb 43 zugeordnete Drehzahl als Referenzdrehzahl definieren. Es erfolgt nun ein Vergleich der Drehzahlen mit der Referenzdrehzahl, wobei beim Antrieb 43 die Drehzahl und die Referenzdrehzahl folglich identisch sind. Der Antrieb 44 wird dann mit seiner Drehzahl nach der Referenzdrehzahl geregelt. Weiter kann auch vorgesehen sein, dass die Steuervorrichtung ergänzend eine Regelung nach einer Beschleunigung und/oder einer Last vornimmt.

Die **Fig. 3** zeigt eine schematische Darstellung der Antriebseinheit 21 mit den Drehgebern 25 und 38. Die Drehgeber 25 und 38 sind hier über jeweils Wellen 29 und 42 an Seiltrommeln 30 bzw. 45 mit Seilen 31 bzw. 46 gekoppelt, sodass die Drehgeber 25 und 38 jeweils einen Drehwinkel und/oder eine Drehzahl der Seiltrommeln 30 bzw. 45 ermitteln können. Die Seiltrommeln 30 und 45 verfügen jeweils über eine Seilbremse 32 und 47 und sind über ein Getriebe 33 an die Elektromotoren 34 und 48, die über das Getriebe 33 die Seiltrommeln 30 und 45 antreiben, gekoppelt. Optional kann ein weiterer Drehgeber 35 an dem Elektromotor 34 und ein weiterer Drehgeber 49 an dem Elektromotor 48 gekoppelt sein, sodass dann mittels der Drehgeber 35 und 49 jeweils eine Drehzahl des Elektromotors 34 bzw. 48 ermittelbar ist. Die Drehgeber 35 und 49 können dann im Wesentlichen wie die Drehgeber 25 und 38 ausgebildet und Bestandteil der Steuereinheit 20 sein.

## Patentansprüche

1. Verfahren zum Betrieb eines Fördermittels, insbesondere Hebezeug, Kran, Stetigförderer oder dergleichen, wobei das Fördermittel eine Antriebseinheit (21) und eine Steuereinheit (20) zur Steuerung der Antriebseinheit umfasst, wobei die Antriebseinheit zumindest zwei Antriebe (43, 44) umfasst, wobei die Antriebe mittels einer Steuervorrichtung (22) der Steuereinheit gesteuert werden, wobei jeweils Drehgeber (25, 35, 38, 49) der Steuereinheit mit den Antrieben jeweils zugeordneten Wellen (29, 42) der Antriebseinheit des Fördermittels verbunden sind und eine Rotation der Wellen erfassen, wobei mittels einer Gebereinrichtung (26, 39) des jeweiligen Drehgebers ein Drehwinkelsignal und/oder ein Drehzahlsignal an die Steuervorrichtung zur Steuerung der Antriebe übermittelt wird, wobei die Steuervorrichtung die jeweilige Drehzahl der Wellen bestimmt und mit einer Referenzdrehzahl vergleicht, wobei die Steuervorrichtung die Antriebe in Abhängigkeit des Vergleichs steuert.

2. Verfahren nach Anspruch 1,
**dadurch gekennzeichnet,**
**dass** die Steuervorrichtung (22) die Referenzdrehzahl entsprechend einem Drehwinkelsignal und/oder einem Drehzahlsignal eines der Drehgeber (25, 42) bestimmt, wobei die Steuervorrichtung die Antriebe (43, 44) jeweils nach der Referenzdrehzahl regelt.

3. Verfahren nach Anspruch 1 oder 2,
**dadurch gekennzeichnet,**
**dass** die Steuervorrichtung (22) die jeweilige Beschleunigung der Wellen (29, 42) bestimmt und mit einer Referenzbeschleunigung vergleicht, wobei die Steuervorrichtung die Antriebe (43, 44) jeweils nach der Referenzbeschleunigung regelt.

4. Verfahren nach Anspruch 3,
**dadurch gekennzeichnet,**
**dass** die Steuervorrichtung (22) Lastsignale von jeweils den Antrieben (43, 44) zugeordneten Lastsensoren (36, 37) einer Sensorvorrichtung (23) der Steuereinheit (20) erfasst und mit einer Referenzlast vergleicht, wobei die Steuervorrichtung die Antriebe jeweils nach der Referenzlast regelt.

5. Verfahren nach Anspruch 4,
**dadurch gekennzeichnet,**
**dass** in der Steuervorrichtung (22) eine Bereichsvorgabe einer Drehzahl, einer Beschleunigung und/oder einer Last gespeichert wird, wobei die Referenzdrehzahl, die Referenzbeschleunigung und/oder die Referenzlast durch die Bereichsvorgabe jeweils begrenzt wird.

6. Verfahren nach Anspruch 4 oder 5,
**dadurch gekennzeichnet,**
**dass** mittels der Drehgeber (25, 35, 38, 49) die Lastsignale von den Lastsensoren (36, 37) erfasst werden, wobei die Drehgeber jeweils in Abhängigkeit des Drehwinkelsignals und/oder des Drehzahlsignals und des Lastsignals eine lastabhängige Größe bestimmen und an die Steuervorrichtung (22) zur Steuerung der Antriebe (43, 44) übermitteln.

7. Verfahren nach einem der Ansprüche 4 bis 6,
**dadurch gekennzeichnet,**
**dass** die Steuervorrichtung (22) eine Drehzahl der Antriebe (43, 44) begrenzt oder die Antriebe bei Überschreiten einer Last abschaltet.

8. Verfahren nach einem der Ansprüche 4 bis 7,
**dadurch gekennzeichnet,**
**dass** mittels einer Mehrzahl von jeweils einem Antrieb (43, 44) zugeordneten Lastsensoren (36, 37) Lastsignale für einen Arbeitspunkt, eine Seillast und/oder eine Windlast erfasst werden.

9. Verfahren nach einem der vorangehenden Ansprüche,
**dadurch gekennzeichnet,**
**dass** mittels einer Sicherheitseinrichtung (27, 40) des jeweiligen Drehgebers (25, 35, 38, 49) von den Antrieben (43, 44) zugeordneten Lastsensoren (36, 37) ein Lastsignal erfasst wird, wobei die Sicherheitseinrichtung in Abhängigkeit des Drehwinkelsignals und/oder des Drehzahlsignals und des Lastsignals eine lastabhängige maximale Grenzdrehzahl bestimmt und an die Steuervorrichtung (22) zur Steuerung der Antriebe übermittelt.

10. Verfahren nach Anspruch 9,
**dadurch gekennzeichnet,**
**dass** Sicherheitseinrichtung (27, 40) aus dem Drehwinkelsignal und/oder dem Drehzahlsignal und dem Lastsignal eine Funktion der Grenzdrehzahl bestimmt.

11. Verfahren nach Anspruch 9 oder 10,
**dadurch gekennzeichnet,**
**dass** die Sicherheitseinrichtung (27, 40) ein Lastsignal eines Lastsensors (36, 37) unter Berücksichtigung einer Beschleunigung einer Arbeitslast an dem Fördermittel korrigiert.

12. Verfahren nach einem der Ansprüche 9 bis 11,
**dadurch gekennzeichnet,**
**dass** die Sicherheitseinrichtung (27, 40) in Abhängigkeit des Drehwinkelsignals und/oder des Drehzahlsignals und/oder des Lastsignals ein Heben, ein Senken, eine Überlast, ein Schlaffseil oder eine Leerfahrt als eine Betriebsart des Antriebs (43, 44) bestimmt und an die Steuervorrichtung (22) übermittelt.

13. Verfahren nach einem der Ansprüche 9 bis 12,
**dadurch gekennzeichnet,**
**dass** mittels des Drehgebers (25, 35, 38, 49) ein Schaltsignal eines Endschalters der Sensorvorrichtung (23) erfasst wird, wobei der Drehgeber in Abhängigkeit des Schaltsignals eine Relativposition einer Arbeitslast an dem Fördermittel bestimmt, wobei die Sicherheitseinrichtung (27, 40) das Schaltsignal bei der Bestimmung der lastabhängigen Grenzdrehzahl berücksichtigt.

14. Verfahren nach einem der Ansprüche 9 bis 13,
**dadurch gekennzeichnet,**
**dass** mittels einer Zähleinrichtung (28, 41) des Drehgebers (25, 35, 38, 49) das Lastsignal erfasst wird, wobei die Zähleinrichtung die Drehwinkelsignale und/oder die Drehzahlsignale und die Lastsignale über einen Betriebszeitabschnitt speichert, einen lastabhängigen Schädigungswert bestimmt und an die Steuervorrichtung (22) zur Steuerung des Antriebs (43, 44) übermittelt.

15. Verfahren nach einem der Ansprüche 9 bis 14,
**dadurch gekennzeichnet,**
**dass** mittels einer Auswerteeinrichtung des Drehgebers (25, 35, 38, 49) das Lastsignal erfasst wird, wobei die Auswerteeinrichtung aus dem Lastsignal ein Gewicht einer Arbeitslast an dem Fördermittel bestimmt und an die Steuervorrichtung (22) übermittelt.

16. Steuereinheit (20) für ein Fördermittel, insbesondere Hebezeug, Kran, Stetigförderer oder dergleichen, umfassend eine Steuervorrichtung (22) und zumindest zwei Drehgeber (25, 35, 38, 49), wobei die Drehgeber mit jeweils Antrieben (43, 44) einer Antriebseinheit (21) zugeordneten Wellen (29, 42) eines Fördermittels zur Erfassung einer Rotation der jeweiligen Welle verbindbar sind, wobei die Drehgeber jeweils eine Gebereinrichtung (26, 39) zur Ausgabe eines Drehwinkelsignals und/oder eines Drehzahlsignals an die Steuervorrichtung (22) zur Steuerung der Antriebseinheit umfassen, wobei mittels der Steuervorrichtung die jeweilige Drehzahl der Welle bestimmbar und mit einer Referenzdrehzahl vergleichbar ist, wobei die Antriebe in Abhängigkeit des Vergleichs mittels der Steuervorrichtung steuerbar sind.

17. Steuereinheit nach Anspruch 16,
**dadurch gekennzeichnet,**
**dass** einer der Drehgeber (25, 35, 38, 49) die Steuervorrichtung (22) aufweist.

18. Steuereinheit nach Anspruch 16 oder17,
**dadurch gekennzeichnet,**
**dass** der Drehgeber (25, 35, 38, 49) ein Inkrementalgeber und/oder Absolutgeber ist.

19. Steuereinheit nach einem der Ansprüche 16 bis 18,
**dadurch gekennzeichnet,**
**dass** die Steuereinheit (20) vier oder mehr Drehgeber (25, 35, 38, 49) umfasst.

20. Fördermittel, insbesondere Hebezeug, Kran oder dergleichen, umfassend eine Steuereinheit (20) nach Anspruch 16 und eine Antriebseinheit (21) mit zumindest zwei Elektromotoren (34, 48), einem Getriebe (33) und zwei Seiltrommeln (30, 45).

## Claims

1. A method for operating a conveyor means, in particular a hoist, a crane, a continuous conveyor or the like, the conveyor means comprising a drive unit (21) and a control unit (20) for controlling the drive unit, the drive unit comprising at least two drives (43, 44), the drives being controlled by means of a control device (22) of the control unit, rotary encoders (25, 35, 38, 49) of the control unit being connected to respective shafts (29, 42) of the drive unit of the conveyor means, each shaft being allocated to one of the drives, and registering a rotation of the shafts, a rotation angle signal and/or a rotational speed signal being transmitted to the control device by means of an encoder device (26, 39) of the corresponding rotary encoder in order to control the drives, wherein
the control device determines the respective rotational speeds of the shafts and compares them to a referential rotational speed, the control device controlling the drives depending on the comparison.

2. The method according to claim 1,
**characterized in that**
the control device (22) determines the referential rotational speed according to a rotation angle signal and/or a rotational speed signal of one of the rotary encoders (25, 42), the control device regulating each drive (43, 44) according to the referential rotational speed.

3. The method according to claim 1 or 2,
**characterized in that**
the control device (22) determines the acceleration of each of the shafts (29, 42) and compares it to a referential acceleration, the control device regulating each drive (43, 44) according to the referential acceleration.

4. The method according to claim 3,
**characterized in that**
the control device (22) registers load signals from load sensors (36, 37) of a sensor device (23) of the control unit (20), each load sensor being allocated to one of the drives (43, 44), and compares them to a referential load, the control device regulating each drive according to the referential load.

5. The method according to claim 4,
**characterized in that**
a predetermined range of a rotational speed, an acceleration and/or a load is stored in the control device (22), the referential rotational speed, the referential acceleration and/or the referential load each being limited by the predetermined range.

6. The method according to claim 4 or 5,
**characterized in that**
the load signals from the load sensors (36, 37) are registered by means of the rotary encoders (25, 35, 38, 49), the rotary encoders each determining a load-dependent variable depending on the rotation angle signal and/or the rotational speed signal and the load signal and transmitting it to the control device (22) in order to control the drives (43, 44).

7. The method according to any one of the claims 4 to 6,
**characterized in that**
the control device (22) limits a rotational speed of the drives (43, 44) or switches off the drives when a load is exceeded.

8. The method according to any one of the claims 4 to 7,
**characterized in that**
load signals are registered for a working point, a rope load and/or a winding load by means of a plurality of load sensors (36, 37) each allocated to a drive (43, 44).

9. The method according to any one of the preceding claims,
**characterized in that**
a load signal of load sensors (36, 37), which are allocated to the drives (43, 44), is registered by means of a safety element (27, 40) of the corresponding rotary encoder (25, 35, 38, 49), the safety element determining a load-dependent maximal threshold rotational speed depending on the rotation angle signal and/or the rotational speed signal and the load signal and transmitting it to the control device (22) in order to control the drives.

10. The method according to claim 9,
**characterized in that**
the safety element (27, 40) determines a function of the threshold rotational speed from the rotation angle signal and/or the rotational speed signal and the load signal.

11. The method according to claim 9 or 10,
**characterized in that**
the safety element (27, 40) corrects a load signal of a load sensor (36, 37) while taking an acceleration of a working load at the conveyor means into account.

12. The method according to any one of the claims 9 to 11,
**characterized in that**
the safety element (27, 40) determines a lifting, a lowering, an overload, a slack rope or an empty running as an operating type of the drive (43, 44) depending on the rotation angle signal and/or the rotational speed signal and/or the load signal and transmits it to the control device (22).

13. The method according to any one of the claims 9 to 12,
**characterized in that**
a switch signal of a terminal switch of the sensor device (23) is registered by means of the rotary encoder (25, 35, 38, 49), the rotary encoder determining a relative position of a working load at the conveyor means depending on the switch signal, the safety element (27, 40) taking the switch signal into account when determining the load-dependent threshold rotary speed.

14. The method according to any one of the claims 9 to 13,
**characterized in that**
the load signal is registered by means of a counter (28, 41) of the rotary encoder (25, 35, 38, 49), the counter storing the rotation angle signals and/or the rotational speed signals and the load signals over an operational period, determining a load-dependent damage value and transmitting it to the control device (22) in order to control the drive (43, 44).

15. The method according to any one of the claims 9 to 14,
**characterized in that**
the load signal is registered by means of an evaluation device of the rotary encoder (25, 35, 38, 49), the evaluation device determining a weight of a working load at the conveyor means from the load signal and transmitting it to the control device (22).

16. A control unit (20) for a conveyor means, in particular a hoist, a crane, a continuous conveyor or the like, the conveyor means comprising a control device (22) and at least two rotary encoders (25, 35, 38, 49), the rotary encoders being connectable to shafts (29, 42) of a conveyor means, which are allocated to respective drives (43, 44) of a drive unit (21), in order to register a rotation of the respective shafts, the rotary encoders each comprising an encoder device (26, 39) for outputting a rotation angle signal and/or a rotational speed signal to the control device (22) in order to control the drive unit,
wherein
the respective rotational speeds of the shafts are determinable and comparable to a referential rotational speed by means of the control device, the drives being controllable by means of the control device depending on the comparison.

17. The control unit according to claim 16,
**characterized in that**
one of the rotary encoders (25, 35, 38, 49) comprises the control device (22).

18. The control unit according to claim 16 or 17,
**characterized in that**
the rotary encoder (25, 35, 38, 49) is an incremental encoder and/or an absolute encoder.

19. The control unit according to any one of the claims 16 to 18,
**characterized in that**
the control unit (20) comprises four or more rotary encoders (25, 35, 38, 49).

20. A conveyor means, in particular a hoist, a crane or the like, comprising a control unit (20) according to claim 16 and a drive unit (21) having at least two electric motors (34, 48), a transmission (33) and two rope drums (30, 45).

## Revendications

1. Procédé pour faire fonctionner un moyen de transport, notamment un engin de levage, une grue, un convoyeur en continu ou des autres moyens semblables, le moyen de transport comprenant une unité d'entraînement (21) et une unité de commande (20) pour commander l'unité d'entraînement, l'unité d'entraînement comprenant au moins deux mécanismes d'entraînement (43, 44), les mécanismes d'entraînement étant commandés au moyen d'un dispositif de commande (22) de l'unité de commande, des encodeurs rotatifs (25, 35, 38, 49) de l'unité de commande étant connectés à des arbres (29, 42) respectifs de l'unité d'entraînement du moyen de transport, chaque arbre étant associé à un des mécanismes d'entraînement, et détectant une rotation des arbres, un signal d'angle de rotation et/ou un signal de vitesse de rotation étant transmis au dispositif de commande au moyen d'un dispositif encodeur (26, 39) de l'encodeur rotatif respectif pour commander les mécanismes d'entraînement, dans lequel
le dispositif de commande détermine les vitesses de rotation respectives des arbres et les compare à une vitesse de rotation de référence, le dispositif de commande commandant les mécanismes d'entraînement en fonction de la comparaison.

2. Procédé selon la revendication 1,
**caractérisé en ce que**
le dispositif de commande (22) détermine la vitesse de rotation de référence selon un signal d'angle de rotation et/ou un signal de vitesse de rotation d'un des encodeurs rotatifs (25, 42), le dispositif de commande asservissant chacun des mécanismes d'entraînement (43, 44) à la vitesse de rotation de référence.

3. Procédé selon la revendication 1 ou 2,
**caractérisé en ce que**
le dispositif de commande (22) détermine l'accélération de chaque arbre (29, 42) et la compare à une accélération de référence, le dispositif de commande asservissant chaque mécanisme d'entraînement (43, 44) à l'accélération de référence.

4. Procédé selon la revendication 3,
**caractérisé en ce que**
le dispositif de commande (22) détecte des signaux de charge de capteurs de charge (36, 37) d'un dispositif capteur (23) de l'unité de commande (20), chaque capteur de charge étant associé à un des mécanismes d'entraînement (43, 44), et les compare à une charge de référence, le dispositif de commande asservissant chaque mécanisme d'entraînement à la charge de référence.

5. Procédé selon la revendication 4,
**caractérisé en ce**
**qu'**une gamme prédéterminée d'une vitesse de rotation, d'une accélération et/ou d'une charge est enregistrée dans le dispositif de commande (22), la vitesse de rotation de référence, l'accélération de référence et/ou la charge de référence étant limitées chacune par la gamme prédéterminée.

6. Procédé selon la revendication 4 ou 5,
**caractérisé en ce que**
les signaux de charge des capteurs de charge (36, 37) sont détectés au moyen des encodeurs rotatifs (25, 35, 38, 49), les encodeurs rotatifs déterminant chacun une variable dépendante de la charge en fonction du signal d'angle de rotation et/ou du signal de vitesse de rotation et du signal de charge et la transmettant au dispositif de commande (22) pour commander les mécanismes d'entraînement (43, 44).

7. Procédé selon l'une quelconque des revendications 4 à 6,
**caractérisé en ce que**
le dispositif de commande (22) limite une vitesse de rotation des mécanismes d'entraînement (43, 44) ou arrête les mécanismes d'entraînement quand une charge est excédée.

8. Procédé selon l'une quelconque des revendications 4 à 7,
**caractérisé en ce que**
des signaux de charge pour un point de fonctionnement, une charge de câble et/ou une charge de treuil sont détectés au moyen d'une pluralité de capteurs de charge (36, 37), dont chacun est associé à un des mécanismes d'entraînement (43, 44).

9. Procédé selon l'une quelconque des revendications précédentes,
**caractérisé en ce**
**qu'**un signal de charge de capteurs de charge (36, 37), qui sont associés aux mécanismes d'entraînement (43, 44), est détecté au moyen d'un dispositif de sécurité (27, 40) de l'encodeur rotatif (25, 35, 38, 49) respectif, le dispositif de sécurité déterminant une vitesse de rotation limite maximale dépendante de la charge en fonction du signal d'angle de rotation et/ou du signal de vitesse de rotation et du signal de charge et la transmettant au dispositif de commande (22) pour commander les mécanismes d'entraînement.

10. Procédé selon la revendication 9,
**caractérisé en ce que**
le dispositif de sécurité (27, 40) détermine une fonction de la vitesse de rotation limite sur la base du signal d'angle de rotation et/ou du signal de vitesse de rotation et du signal de charge.

11. Procédé selon la revendication 9 ou 10,
**caractérisé en ce que**
le dispositif de sécurité (27, 40) correcte un signal de charge d'un capteur de charge (36, 37) tout en prenant en compte une accélération d'une charge de travail sur le moyen de transport.

12. Procédé selon l'une quelconque des revendications 9 à 11,
**caractérisé en ce que**
le dispositif de sécurité (27, 40) détermine un levage, un abaissement, une surcharge, un câble lâche ou un transport à vide comme mode de fonctionnement du mécanisme d'entraînement (43, 44) en fonction du signal d'angle de rotation et/ou du signal de vitesse de rotation et/ou du signal de charge et le transmet au dispositif de commande (22).

13. Procédé selon l'une quelconque des revendications 9 à 12,
**caractérisé en ce**
**qu'**un signal de commutation d'un commutateur de fin de course du dispositif capteur (23) est détecté au moyen de l'encodeur rotatif (25, 35, 38, 49), l'encodeur rotatif déterminant une position relative d'une charge de travail sur le moyen de transport en fonction du signal de commutation, le dispositif de sécurité (27, 40) prenant en compte le signal de commutation lors de la détermination de la vitesse de rotation limite dépendante de la charge.

14. Procédé selon l'une quelconque des revendications 9 à 13,
**caractérisé en ce que**
le signal de charge est détecté au moyen d'un compteur (28, 41) de l'encodeur rotatif (25, 35, 38, 49), le compteur enregistrant les signaux d'angle de rotation et/ou les signaux de vitesse de rotation et les signaux de charge pendant une période de fonctionnement, déterminant une valeur de dommage dépendante de la charge et la transmettant au dispositif de commande (22) pour commander le mécanisme d'entraînement (43, 44).

15. Procédé selon l'une quelconque des revendications 9 à 14,
**caractérisé en ce que**
le signal de charge est détecté au moyen d'un dispositif d'évaluation de l'encodeur rotatif (25, 35, 38, 49), le dispositif d'évaluation déterminant un poids d'une charge de travail sur le moyen de transport sur la base du signal de charge et le transmettant au dispositif de commande (22).

16. Unité de commande (20) pour un moyen de transport, notamment un engin de levage, une grue, un convoyeur en continu ou des autres moyens semblables, le moyen de transport comprenant un dispositif de commande (22) et au moins deux encodeurs rotatifs (25, 35, 38, 49), les encodeurs rotatifs étant configuré pour être connectés à des arbres (29, 42) d'un moyen de transport, les arbres étant associés à des mécanismes d'entraînement (43, 44) respectifs d'une unité d'entraînement (21), afin de détecter une rotation des arbres respectifs, les encodeurs rotatifs comprenant chacun un dispositif encodeur (26, 39) pour fournir un signal d'angle de rotation et/ou un signal de vitesse de rotation au dispositif de commande (22) pour commander l'unité d'entraînement, dans laquelle
le dispositif de commande est configuré pour déterminer les vitesses de rotation respectives des arbres et les comparer à une vitesse de rotation de référence, le dispositif de commande étant configuré pour commander les mécanismes d'entraînement en fonction de la comparaison.

17. Unité de commande selon la revendication 16,
**caractérisée en ce**
**qu'**un des encodeurs rotatifs (25, 35, 38, 49) comprend le dispositif de commande (22).

18. Unité de commande selon la revendication 16 ou 17,
**caractérisée en ce que**
l'encodeur rotatif (25, 35, 38, 49) est un encodeur incrémentiel et/ou un encodeur absolu.

19. Unité de commande selon l'une quelconque des revendications 16 à 18,
**caractérisée en ce que**
l'unité de commande (20) comprend quatre ou plus encodeurs rotatifs (25, 35, 38, 49).

20. Moyen de transport, notamment un engin de levage, une grue ou des autres moyens semblables, comprenant une unité de commande (20) selon la revendication 16 et une unité d'entraînement (21) ayant au moins deux moteurs électriques (34, 48), une transmission (33) et deux tambours de câble (30, 45).
